# EUROPÄISCHE PATENTANMELDUNG

(11) **EP 3 825 505 A1**
(43) Veröffentlichungstag der Anmeldung: **26.05.2021**
(21) Anmeldenummer: 19210017.0
(22) Anmeldetag: 19.11.2019
(51) Int. Cl.: E06B 9/17

(54) **ROLLLADENKASTEN MIT EINER STIRNHAUBE**

(71) Anmelder: profine GmbH, 66954 Pirmasens (DE)
(72) Erfinder: Kast, Alexander, 76185 Karlsruhe (DE); Simon, Frank, 66507 Reifenberg (DE); Jäger, Wolfgang, 76829 Landau (DE)
(74) Vertreter: profine Patent

(57) **Zusammenfassung**

Ein Rollladenkasten (1) mit mehreren Profilteilen (2, 3, 4, 5), welche verbunden eine röhrenartige Vorrichtung (6) bilden und mindestens einer Stirnhaube (7), welche die röhrenartige Vorrichtung (6) seitlich abschließt, zeichnet sich dadurch aus, dass die Stirnhaube (7) im Wesentlichen prismaförmig ist und dabei über eine Grundfläche (8) und eine Mantelfläche (9) verfügt, während die Mantelfläche (9) der Stirnhaube (7) im Wesentlichen über die gleiche Kontur wie der Innenraum der röhrenartigen Vorrichtung (6) verfügt. Die röhrenartige Vorrichtung (6) verfügt auf ihrer Innenseite über mindestens zwei in Erstreckungslinie verlaufende Nuten (10) und / oder Federn (11), während die Stirnhaube (7) auf ihrer Mantelfläche (9) über damit korrespondierende Nuten (10) und / oder Federn (11) verfügt.

## Beschreibung

Die Erfindung betrifft einen variabel einstellbaren Rollladenkasten mit Stirnhaube.

### Stand der Technik

Rollladenkästen aus Kunststoffprofilen, insbesondere aus flachen extrudierten Kunststoffhohlprofilen, sind allgemein bekannt. Man unterscheidet sogenannte Rollladenaufsatzkästen, die z. B. mit einem Bodenbasisprofil auf der oberen horizontalen Außenseite eines Blendrahmens montiert werden, und Vorsatzkästen, die in der Regel von außen vor eine Blendrahmenverbreiterung oder eine oberhalb des Blendrahmens angeordnete Blende montiert werden.

Kunststoff-Rollladenkästen weisen üblicherweise einen Rollraum mit an den beiden Stirnseiten spritzgegossene Kopfstücke - allgemein auch Stirnhauben genannt - zur Aufnahme der Wickelwelle für den Rollladenpanzer und einer Gurtscheibe auf. Um einen einwandfreien Einlauf des Rollladenpanzers in die Rollladenlaufschienen zu gewährleisten, weisen Rollladenkästen seitlich je einen Einlauftrichter auf. Der Rollraum weist neben den beiden Stirnseiten zwei Seitenprofile, ein Deckenprofil und ein Bodenprofil auf.

Aus DE 102009000643 A1 und DE 102010000153 B4 ist jeweils ein Rollladenkasten bekannt, bei dem die Seitenprofile, das Deckenprofil und das Bodenprofil miteinander verrastet werden und anschließend die Stirnhauben mit den vorgenannten Profilen direkt oder über Hilfsmittel verschraubt werden.

Derartige Rollladenkästen werden mit Laufschienen, in denen ein Rollladenpanzer läuft, verbunden. DE 29806186 U1 zeigt steckbare Führungen, mittels derer die Rollladenkästen mit den Laufschienen verbunden werden. Der Rollladenpanzer wird in seiner Breite an ein zu beschattendes Fenster angepasst, wodurch sich ein definierter Abstand für die Laufschienen ergibt. Um im Rollladenkasten den Rollladenpanzer definiert aufrollen zu können, muss der Rollraum an die Breite des Rollladenpanzers angepasst werden. Hierzu ist aus DE 102010001674 A1 bekannt, dass eine mit der Stirnhaube verbundene Rollraumabdeckung mittels Abstandshalter in mehreren definierten Stufen zu dieser beabstandet werden kann. Hierbei ergibt sich der Nachteil, dass der Rollladenkasten deutlich breiter als der Rollladenpanzer ist.

### Aufgabe

Aufgabe der vorliegenden Erfindung ist es, einen Rollladenkasten zu schaffen, welcher eine individuelle Anpassung an die Breite des Rollladenpanzers erlaubt, eine kompakte Bauweise ermöglicht und Schiefstellungen durch Montagefehler vermeidet.

Die Aufgabe wird durch einen Rollladenkasten mit den Merkmalen des unabhängigen Anspruch 1 gelöst. So besteht der Rollladenkasten aus mehreren Profilteilen, welche verbunden eine röhrenartige Vorrichtung bilden und mindestens einer Stirnhaube, welche die röhrenartige Vorrichtung seitlich abschließt. Ferner verfügt die Stirnhaube über eine Grundfläche und eine Mantelfläche.

Die Stirnhaube ist im Wesentlichen prismaförmig. Unter einem Prisma versteht man einen geometrischer Körper, der durch Parallelverschiebung eines ebenen Vielecks entlang einer nicht in dieser Ebene liegenden Geraden im Raum entsteht. Unter einem im Wesentlichen prismaförmig Körper wird ein Körper verstanden, dessen Grundfläche im weitesten Sinne der eines Vielecks mit abgerundeten Ecken entspricht. Die Verbindungen zwischen den Ecken können gerade oder auch abgerundet sein. Die Grundfläche kann ferner über lokale Veränderungen verfügen. Zu dieser Grundfläche ist winklig - zumeist im rechten Winkel - eine Mantelfäche angeordnet.

Die Mantelfläche der Stirnhaube verfügt im Wesentlichen über die gleiche Kontur wie der Innenraum der röhrenartigen Vorrichtung. Dies bedeutet, dass die Stirnhaube mit entsprechender Passung in die röhrenartige Vorrichtung eingesetzt werden kann. Die röhrenartige Vorrichtung verfügt auf ihrer Innenseite über mindestens zwei in Erstreckungslinie verlaufende Nuten und / oder Federn, während die Stirnhaube auf der Mantelfläche über damit korrespondierende Nuten und / oder Federn verfügt. Über diese Nuten und Federn greifen die beiden Elemente ineinander ein und sind hierüber verbunden.

Hieraus ergibt sich der Vorteil, dass die Stirnhaube durch die Anordnung der Nuten und Federn in Erstreckungsrichtung der röhrenartigen Vorrichtung stets im selben Winkel ausgerichtet und fest verbunden ist. Durch eine entsprechende Vorgabe der Länge der Profilteile der röhrenartigen Vorrichtung ergibt sich die Länge des Rollladenkastens.

Vorteilhafte Ausgestaltungen ergeben sich durch die Merkmale der abhängigen Ansprüche.

Verfügt jedes der Profilteile über mindestens eine Nut oder Feder, so werden diese über die Stirnhaube fest verbunden.

Hierbei kann die Stirnhaube optional lediglich über Federn und die röhrenartige Vorrichtung lediglich über Nuten verfügen.

Die Nuten können bevorzugt Klipnuten und die Federn Klipfedern sein. Dies erleichtert die Verbindung und Lösung der Stirnhaube mit den Profilteilen.

Auf der Mantelfläche der Stirnhaube kann eine ganz oder teilweise umlaufende Dichtung angeordnet sein, um das Innere des Rollladenkastens gegenüber der Umgebung abzudichten und Klappergeräusche bei Belastung wie beispielsweise Wind zu vermeiden.

Die Dichtung kann hierbei eine angespritzte Schaumdichtung sein.

Mit der Stirnhaube oder der röhrenartigen Vorrichtung kann ein Einlauftrichter verbunden sein. Dieser dient der Führung eines Rollladenpanzers.

Ist der Einlauftrichter steckbar, so kann dieser einfach ausgetauscht werden, um Verschleiß oder der Größe der Rollladenstäbe individuell gerecht zu werden.

Die Stirnhaube kann mit Mitteln zur Lagerung einer Welle verbunden sein, wobei die Verbindung vorzugsweise lösbar ist.

An der Mantelfläche der Stirnhaube und / oder am Innenraum der röhrenartigen Vorrichtung können Spreizvorrichtungen vorgesehen sein, welche vorzugsweise durch Schrauben oder Keile aufgeweitet werden können, wodurch die Stirnhaube mit der röhrenartigen Vorrichtung verklemmt werden.

Die Erfindung wird nun anhand der Figuren erläutert. Hierbei zeigen:
Figur 1 ein erfindungsgemäßer Rollladenkasten,
Figur 2 die röhrenartige Vorrichtung eines erfindungsgemäßen Rollladenkastens,
Figur 3 die Stirnhaube eines erfindungsgemäßen Rollladenkastens,
Figur 4 die Verbindung einer Stirnhaube mit einer röhrenartigen Vorrichtung,
Figur 5 eine Stirnhaube mit Mitteln zur Aufnahme einer Welle und
Figur 6 die Verbindung eines Einlauftrichters mit einem erfindungsgemäßen Rollladenkasten.

Ein Rollladenkasten 1 verfügt über mehrere Profilteile 2, 3, 4, 5, bei denen es sich im Ausführungsbeispiel um eine Außenblende 2, eine Verbindungsblende 3, eine Innenblende 4 und ein Bodenprofil 5 handelt. Bei diesen Profilteilen 2, 3, 4, 5 handelt es sich um PVC-Strangpressprofile mit Hohlprofilen, die sich in Extrusionsrichtung erstrecken. Die Außenblende 2 befindet sich nach der Montage an einem Fenster auf der Außenseite eines Gebäudes, während die Innenblende 4 innerhalb des Gebäudes angeordnet ist. Die Verbindungsblende 3 schließt den Rollladenkasten 1 nach oben und das Bodenprofil 5 nach unten ab. Gemeinsam bilden die Außenblende 2, die Verbindungsblende 3, die Innenblende 4 und das Bodenprofil 5 eine röhrenartige Vorrichtung 6, welche seitlich von einer Stirnhaube 7 und einer darauf aufgesetzten Grundfläche 8 abgeschlossen werden kann und somit im Inneren einen Rollraum 17 bilden. Üblicherweise wird der Rollladenkasten 1 auf beiden Seiten von je einer Stirnhaube 7 abgeschlossen.

Der Rollladenkasten 1 ist für die Verbindung mit einem Fenster, das aus einem Blendrahmen 20 und einem Flügelrahmen 21 besteht, und einem Rollladenpanzer 18, der in zwei Rollladenlaufschienen 19 geführt wird, konzipiert.

Hierbei ist die Stirnhaube 7 im Wesentlichen prismaförmig. Die Stirnhaube 7 des Ausführungsbeispiels ist im weitesten Sinne quaderförmig und verfügt dabei über eine Grundfläche 8 und eine Mantelfläche 9. Die Grundfläche 8 hat hierbei abgerundete Ecken sowie eine abgerundeten Ausbuchtung auf der Oberseite. Die Mantelfläche 9 der Stirnhaube 7 erstreckt sich im rechten Winkel zur Grundfläche 8 und verfügt im Wesentlichen über die gleiche Kontur wie der Innenraum der röhrenartigen Vorrichtung 6. Die Stirnhauben 7 an beiden Seiten bilden mit der röhrenartige Vorrichtung 6 einen geschlossenen Rollladenkasten 1 mit innenliegenden Rollraum 17.

Die röhrenartige Vorrichtung 6 verfügt auf ihrer Innenseite an jedem Profilteil 2, 3, 4, 5 über jeweils mindestens eine Nut 10, die allesamt in Extrusionsrichtung der Profilteile 2, 3, 4, 5 sich erstrecken. Die Mantelfläche 9 der Stirnhaube 7 verfügt über mehrere Federn 11, welche mit den Nuten 10 korrespondieren und in diese eingreifen.

Bei den die Nuten 10 und Federn 11 handelt es sich um Klipnuten 10 und Klipfedern 11.Die Klipnuten 10 sind im Wesentlichen Rinnen mit elliptischem Querschnitt und einer Erstreckung von etwas über 180°, so dass die Klipfedern 11 mit etwas Kraftaufwand und daraus resultierender elastischer Verformung eingeführt werden können und anschließend wieder elastisch in ihre Ursprungsform zurück gehen, wodurch die Klipfedern 11 in den Klipnuten 10 verbleiben und nur durch Kraftaufwand und daraus resultierende elastische Verformung herausgezogen werden können.

Auf der Mantelfläche 9 der Stirnhaube 7 ist eine umlaufende, angespritzte Schaumdichtung 12 angeordnet. Hierdurch wird der Rollladenkasten 1 nach außen abgedichtet und klappert nicht bei dynamischer Belastung wie beispielsweise Windbefall.

An der Mantelfläche 9 der Stirnhaube 7 sind Spreizvorrichtungen 15 vorhanden (siehe Figur 4). In diese können Schrauben eingeführt werden, so dass die Spreizvorrichtungen 15 aufgeweitet werden. Hierdurch wird die Stirnhaube 7 mit der röhrenartigen Vorrichtung 6 verklemmt und der Rollladenkasten kann beispielsweise mit senkrechten Stirnhauben 7 transportiert werden ohne dass es zu einer Verschiebung der Stirnhauben 7 kommt.

Figur 5 zeigt, dass die Stirnhaube 7 mit lösbaren Mitteln zur Lagerung einer Welle in Form eines Schiebers 14 mit Stehbolzen 16 verbunden ist. Mit dem Stehbolzen 16 wird die drehbare Lagerung eines Rollladenpanzers verbunden.

Wie aus Figur 6 hervorgeht, ist mit der Stirnhaube 7 ein steckbarer Einlauftrichter 13 zur Führung eines Rollladenpanzers verbunden.

Zum Bau eines erfindungsgemäßen Rollladenkastens 1 werden zunächst je eine Außenblende 2, eine Verbindungsblende 3, eine Innenblende 4 und ein Bodenprofil 5 auf die gewünschte Länge geschnitten. Die Verbindungsblende 3 mit ihren beiden Klipsnuten 10 wird an beiden Ende mit den beiden korrespondierenden Klipsfedern 11 je einer Stirnhaube 7 verbunden, wobei die beiden Stirnhauben 7 derart angeordnet sind, dass die Öffnung für die Schieber 14 jeweils nach innen zeigt. Dann wird die Innenblende 4 gelenkig mit der Verbindungsblende 3 verbunden und über eine Drehbewegung auf die Stirnhauben 7 aufgesetzt, wobei letztendlich die Klipsnut 10 der Verbindungsblende 3 mit den Klipsfedern 11 der beiden Stirnhauben 7 verrasten. Daraufhin wird das Bodenprofil 5 gelenkig mit der Innenblende 4 verbunden und über eine Drehbewegung auf die Stirnhauben 7 aufgesetzt, wobei letztendlich die Klipsnut 10 des Bodenprofils 5 mit den Klipsfedern 11 der beiden Stirnhauben 7 verrasten.

Zwei Schieber 14 werden derart positioniert, dass die Stehbolzen 16 jeweils nach innen gerichtet sind. Ein Rollladenpanzer 18 wird mit einer Rolle auf die Stehbolzen 16 aufgesetzt. Je nach Breite der Rollladenstäbe wird jeweils ein korrespondierender, steckbarer Einlauftrichter 13 mit den Stirnhauben 7 verbunden. Diese Verbindung wird dann über die Schieber 14 in die dafür vorgesehenen Aufnahmen der Stirnhauben 7 in den Rollraum 17 geschoben. Anschließend wird der Rollladenkasten 1 geschlossen, indem die Außenblende 2 mit der Verbindungsblende 3 verrastet wird und über eine Drehbewegung auf die Stirnhauben 7 aufgesetzt und über die Klipdsnut 10 der Außenblende 2 mit den korrespondierenden Klipsfedern 11 der beiden Stirnhauben 7 verbunden werden. Anschließend werden Schrauben in die Spreizvorrichtungen 15 der Stirnhaube 7 geschraubt, wodurch die Stirnhauben 7 unverrückbar mit den Profilteile 2, 3, 4, 5 verbunden sind. Nun kann der Rollladenkasten 1 verbaut werden.

Zur Revision werden die Schrauben aus den Spreizvorrichtungen 15 entnommen, die Außenblende 2 gelöst und der Rollladenpanzer 18 mit den beiden Schiebern 14 aus dem Rollraum 17 herausgezogen.

Die Erfindung ist nicht auf das Ausführungsbeispiel begrenzt.

### Bezugszeichenliste

- 1: Rollladenkasten
- 2: Profilteil
- 3: Profilteil
- 4: Profilteil
- 5: Profilteil
- 6: röhrenartige Vorrichtung
- 7: Stirnhaube
- 8: Grundfläche
- 9: Mantelfläche
- 10: Nut
- 11: Feder
- 12: Dichtung
- 13: Einlauftrichter
- 14: Mitteln zur Lagerung einer Welle
- 15: Spreizvorrichtungen
- 16: Stehbolzen
- 17: Rollraum
- 18: Rolladenpanzer
- 19: Rollladenlaufschienen
- 20: Blendrahmen
- 21: Flügelrahmen

## Patentansprüche

1. Rollladenkasten (1) mit mehreren Profilteilen (2, 3, 4, 5), welche verbunden eine röhrenartige Vorrichtung (6) bilden und mindestens einer Stirnhaube (7), welche die röhrenartige Vorrichtung (6) seitlich abschließt, **dadurch gekennzeichnet, dass** die Stirnhaube (7) im Wesentlichen prismaförmig ist und dabei über eine Grundfläche (8) und eine Mantelfläche (9) verfügt, die Mantelfläche (9) der Stirnhaube (7) im Wesentlichen über die gleiche Kontur wie der Innenraum der röhrenartigen Vorrichtung (6) verfügt, wobei die röhrenartige Vorrichtung (6) auf ihrer Innenseite über mindestens zwei in Erstreckungslinie verlaufende Nuten (10) und / oder Federn (11) verfügt und die Stirnhaube (7) auf ihrer Mantelfläche (9) über damit korrespondierende Nuten (10) und / oder Federn (11) verfügt.

2. Rollladenkasten (1) nach Anspruch 1, **dadurch gekennzeichnet, dass** an jedes der Profilteile (2, 3, 4, 5) über mindestens eine Nut (10) oder Feder (11) verfügt.

3. Rollladenkasten (1) nach Anspruch 1 oder 2, **dadurch gekennzeichnet, dass** die Stirnhaube (7) über Federn (11) und die röhrenartige Vorrichtung (6) über Nuten (10) verfügt.

4. Rollladenkasten (1) nach einem der Ansprüche 1 bis 3, **dadurch gekennzeichnet, dass** die Nuten (10) und Federn (11) Klipnuten (10) und Klipfedern (11) sind.

5. Rollladenkasten (1) nach einem der Ansprüche 1 bis 4, **dadurch gekennzeichnet, dass** auf der Mantelfläche (9) der Stirnhaube (7) eine ganz oder teilweise umlaufende Dichtung (12) angeordnet ist.

6. Rollladenkasten (1) nach Anspruch 5, **dadurch gekennzeichnet, dass** die Dichtung (12) eine angespritzte Schaumdichtung (12) ist.

7. Rollladenkasten (1) nach einem der Ansprüche 1 bis 6, **dadurch gekennzeichnet, dass** mit der Stirnhaube (7) oder der röhrenartige Vorrichtung (6) ein Einlauftrichter (13) verbunden ist.

8. Rollladenkasten (1) nach Anspruch 7, **dadurch gekennzeichnet, dass** der Einlauftrichter (13) steckbar ist.

9. Rollladenkasten (1) nach einem der Ansprüche 1 bis 8, **dadurch gekennzeichnet, dass** die Stirnhaube (7) mit Mitteln zur Lagerung einer Welle (14) verbunden ist, welche vorzugsweise lösbar mit der Stirnhaube (7) verbunden sind.

10. Rollladenkasten (1) nach einem der Ansprüche 1 bis 9, **dadurch gekennzeichnet, dass** an der Mantelfläche (9) der Stirnhaube (7) und / oder am Innenraum der röhrenartigen Vorrichtung (6) Spreizvorrichtungen (15) vorgesehen sind, welche vorzugsweise durch Schrauben oder Keile aufgeweitet werden können, wodurch die Stirnhaube (7) mit der röhrenartigen Vorrichtung (6) verklemmt werden.
